# FASCICULE DE BREVET EUROPEEN

(11) **EP 0 461 002 B1**
(45) Date de publication et mention de la délivrance du brevet: **15.03.1995**
(21) Numéro de dépôt: 91401386.7
(22) Date de dépôt: 29.05.1991
(51) Int. Cl.: H01R 43/00

(54) **Procédé pour relier un conducteur électrique à une broche d'un connecteur, et liaison électrique obtenue par mise en oeuvre de ce procédé**
Verfahren zum Verbinden eines elektrischen Leiters mit einem Stift eines Verbinders und die durch Ausführung dieses Verfahren erhaltene elektrische Verbindung
Method for connecting an electric conductor to a pin of a connector, and electrical connection obtained by carrying out this method

(30) Priorité: 05.06.1990 FR 9006923
(43) Date de publication de la demande: 11.12.1991
(73) Titulaire: EUROCOPTER FRANCE, F-13725 Marignane Cédex (FR)
(72) Inventeur: Cerda, Léon Germain, F-13620 Carry Le Rouet (FR)
(74) Mandataire: Bonnetat, Christian

(56) Documents cités:
- DE-A- 3 413 167
- FR-A- 1 397 681
- US-A- 2 774 747

## Description

La présente invention concerne un procédé pour relier un conducteur électrique à une broche d'un connecteur, ainsi que la liaison électrique obtenue par mise en oeuvre dudit procédé.

La plupart de ces connexions sont actuellement réalisées par le sertissage d'un manchon, relié à la broche, sur le conducteur électrique préalablement dénudé.

Le dénudage des conducteurs électriques est classiquement effectué à l'aide d'une pince manuelle équipée de couteaux comportant différents passages adaptés, chacun, à un diamètre de conducteur déterminé. L'opérateur choisit le diamètre correct des couteaux, présente le conducteur dans la pince, et la manoeuvre pour faire pénétrer les couteaux dans l'isolant jusqu'au niveau de l'âme du conducteur. Un mouvement longitudinal des couteaux fera glisser l'isolant sur l'âme en l'éjectant. Le conducteur électrique est ainsi dénudé et prêt à être équipé de sa broche.

Cette opération étant effectuée manuellement, des endommagements de l'âme du conducteur et un mauvais contact avec la broche ou une mauvaise tenue du sertissage peuvent être provoqués par :
- une longueur de dénudage incorrecte (celle-ci étant estimée à vue par l'opérateur) ;
- un état défectueux de l'outil de dénudage ;
- une erreur de l'opérateur sur le diamètre des couteaux :
   . un diamètre inférieur entraînant une destruction des brins ; et
   . un diamètre supérieur provoquant un dénudage imparfait avec sertissage sur l'isolant ;
- la tolérance sur le diamètre de l'âme du conducteur ;
- le repliage d'un brin du conducteur lors de son introduction dans le manchon de la broche.

Par ailleurs, l'utilisation éventuelle de moyens mécaniques, tels que couteaux tournants, laser, pose d'autres problèmes liés à leur complexité et à la difficulté de leur mise en oeuvre.

La présente invention a pour but d'éviter ces inconvénients, et concerne un procédé pour relier un conducteur électrique à une broche d'un connecteur permettant d'éviter tout endommagement du conducteur et/ou un mauvais contact avec la broche.

A cet effet, le procédé pour relier un conducteur électrique à une broche d'un connecteur, ladite broche comportant un manchon dans lequel une extrémité dudit conducteur est destinée à être introduite, procédé comportant le sertissage dudit manchon sur ledit conducteur, est remarquable, selon l'invention, en ce que, avant de sertir le manchon de la broche sur le conducteur, un adhésif électriquement conducteur est amené dans ledit manchon et ladite extrémité du conducteur est insérée, sans dénuder celle-ci, dans ledit manchon, de sorte que ledit adhésif relie, de façon électriquement conductrice, le conducteur à la broche.

Ainsi, la connexion électrique entre le conducteur et la broche peut être obtenue, de façon fiable, sans qu'il soit nécessaire de dénuder l'extrémité du conducteur, avec les inconvénients que cela implique, et/ou sans avoir recours à des outils spéciaux, la face d'extrémité de l'âme métallique du conducteur étant reliée, de façon électriquement conductrice, à la broche par l'intermédiaire dudit adhésif.

En particulier, une dose prédéterminée d'adhésif peut être amenée dans le fond du manchon.

Avantageusement, l'extrémité du conducteur est coupée en biseau avant son insertion dans ledit manchon, notamment sous un angle au moins sensiblement égal à 45°.

Par ailleurs, en tant qu'adhésif, on peut utiliser une colle chargée d'un métal, ladite colle pouvant être, en particulier, une pâte thixotrope époxy à charge d'argent.

Les figures du dessin annexé feront bien comprendre comment l'invention peut être réalisée.

La figure 1 montre une broche de connecteur munie d'un manchon destiné à recevoir l'extrémité d'un conducteur électrique.

La figure 2 illustre la liaison, selon l'invention, entre la broche et le conducteur de la figure 1.

La broche 1 de connecteur, montrée sur la figure 1, comporte un manchon cylindrique 2 dans lequel est destinée à être insérée l'extrémité 3 d'un conducteur électrique, comportant une âme métallique 4 entourée d'une gaine isolante 5.

Selon l'invention, un adhésif durcissable électriquement conducteur 6 est tout d'abord amené au fond du manchon 2, à une dose prédéterminée par les caractéristiques dimensionnelles du manchon et donc du conducteur. Cela peut être fait par tout moyen approprié, comme par exemple une seringue micrométrique graduée. Cet adhésif peut être notamment une pâte thixotrope époxy à charge d'argent, comme celle fournie par la Société EPOTECNY sous le nom commercial EPO-TEK 417, dont les caractéristiques techniques sont les suivantes :
- résistivité électrique : 0,05 à 0,07 milliohm/cm.
- cycles de polymérisation :
   1/2 heure à 150° C
   1 heure à 100° C
   2 heures à 80° C
   2 à 3 jours à température ambiante.
- température de dégradation après polymérisation : 350°C.

Avantageusement, l'extrémité 3 du conducteur est biseautée, notamment sous un angle au moins sensiblement égal à 45°, de façon à augmenter la surface de contact entre celle-ci et l'adhésif, au niveau de la face d'extrémité de l'âme métallique 4.

Puis, l'extrémité 3 du conducteur est insérée, sans dénuder celle-ci, dans le manchon 2, jusqu'à venir au contact de l'adhésif 6 qui baignera celle-ci, notamment la face d'extrémité de l'âme métallique 4, et reliera ainsi, de façon électriquement conductrice, le conducteur à la broche, après quoi le manchon 2 est serti sur ladite extrémité 3, de façon classique, en 7 (figure 2), cette liaison étant renforcée par le durcissement de l'adhésif.

Les calculs montrent que la chute de tension au niveau d'une telle liaison, même dans les conditions les plus défavorables, est négligeable et, en tout cas, bien inférieure à celle, par exemple, entre des broches mâle et femelle d'un connecteur.

Par ailleurs, si le procédé de l'invention permet de supprimer le dénudage des conducteurs électriques, il convient de noter que, par là même, il est nécessaire d'adapter la taille des broches à monter sur des conducteurs déterminés en fonction du diamètre extérieur desdits conducteurs, isolant compris, et non comme dans les dispositifs de liaison antérieurs, en fonction du diamètre des conducteurs sans isolant.

## Revendications

1. Procédé pour relier un conducteur électrique à une broche (1) d'un connecteur, ladite broche comportant un manchon (2) dans lequel une extrémité (3) dudit conducteur est destinée à être introduite, procédé comportant le sertissage dudit manchon sur ledit conducteur,
caractérisé en ce que, avant de sertir le manchon (2) de la broche (1) sur le conducteur, un adhésif électriquement conducteur (6) est amené dans ledit manchon (2) et ladite extrémité (3) du conducteur est insérée, sans dénuder celle-ci, dans ledit manchon (2), de sorte que ledit adhésif (6) relie, de façon électriquement conductrice, le conducteur à la broche.

2. Procédé selon la revendication 1,
caractérisé en ce qu'une dose prédéterminée d'adhésif (6) est amenée dans le fond du manchon.

3. Procédé selon la revendication 1 ou la revendication 2,
caractérisé en ce que l'extrémité (3) du conducteur est coupée en biseau avant son insertion dans ledit manchon (2).

4. Procédé selon la revendication 3,
caractérisé en ce que l'extrémité (3) du conducteur est biseautée à un angle au moins sensiblement égal à 45°.

5. Procédé selon l'une quelconque des revendications 1 à 4,
caractérisé en ce que, en tant qu'adhésif (6), on utilise une colle chargée d'un métal.

6. Procédé selon la revendication 5,
caractérisé en ce que ladite colle est une pâte thixotrope époxy à charge d'argent.

7. Liaison électrique obtenue par mise en oeuvre du procédé selon l'une quelconque des revendications 1 à 6, cette liaison étant composée d'un conducteur et d'une broche (1) d'un connecteur, ladite broche comportant un manchon (2), ledit manchon étant serti sur une extrémité (3) non dénudée du conducteur, ledit manchon et ladite extrémité du conducteur étant reliés par un adhésif (6) électriquement conducteur.

## Patentansprüche

1. Verfahren zur Verbindung eines elektrischen Leiters mit einem Stift (1) eines Steckverbinders, wobei der Stift eine Hülse (2) zur Aufnahme eines Endes (3) des Leiters hat, das darin besteht, daß die Hülse auf den Leiter aufgequetscht wird,
dadurch gekennzeichnet, daß vor dem Aufquetschen der Hülse (2) von Stift (1) auf den Leiter ein elektrisch leitender Kleber (6) in die Hülse (2) eingebracht wird und das Ende (3) des Leiters ohne Abisolierung in die Hülse (2) eingeführt wird, so daß der Leiter durch den Kleber (6) mit dem Stift elektrisch leitend verbunden wird.

2. Verfahren nach Anspruch 1,
dadurch gekennzeichnet, daß eine vorbestimmte Menge Kleber (6) auf den Boden der Hülse aufgebracht wird.

3. Verfahren nach Anspruch 1 oder Anspruch 2,
dadurch gekennzeichnet, daß das Ende (3) des Leiters vor seiner Einführung in die Hülse (2) abgeschrägt wird.

4. Verfahren nach Anspruch 3,
dadurch gekennzeichnet, daß das Ende (3) des Leiters in einem Winkel von wenigstens etwa 45° abgeschrägt wird.

5. Verfahren nach einem der Ansprüche 1 bis 4,
dadurch gekennzeichnet, daß als Kleber (6) ein metallgefüllter Klebstoff verwendet wird.

6. Verfahren nach Anspruch 5,
dadurch gekennzeichnet, daß der Kleber eine thixotrope silbergefüllte Epoxydharzmasse ist.

7. Durch die Anwendung des Verfahrens nach einem der Ansprüche 1 bis 6 erzielte elektrische Verbindung, wobei diese Verbindung aus einem Leiter und einem Stift (1) eines Steckverbinders besteht, der Stift eine Hülse (2) hat, die Hülse auf ein nicht abisoliertes Ende (3) des Leiters aufgequetscht wird und die Hülse und das Ende des Leiters durch einen elektrisch leitenden Kleber (6) miteinander verbunden werden.

## Claims

1. A method of connecting an electrical conductor to a connector pin (1), said pin including a sleeve (2) into which one end (3) of said conductor is to be inserted, the method including crimping said sleeve onto said conductor and being characterized in that prior to crimping the sleeve (2) of the pin (1) onto the conductor, an electrically-conductive adhesive (6) is placed inside said sleeve (2) and said end (3) of the conductor is inserted into said sleeve (2) without being stripped, in such a manner as to cause said adhesive (6) to connect the conductor to the pin in electrically conductive manner.

2. A method according to claim 1, characterized in that a predetermined quantity of the adhesive (6) is placed in the end of the sleeve.

3. A method according to claim 1 or 2, characterized in that the end (3) of the conductor is given a chamfer cut prior to being inserted into said sleeve (2).

4. A method according to claim 3, characterized in that the end (3) of the conductor is chamfered at an angle that is at least substantially equal to 45°.

5. A method according to any one of claims 1 to 4, characterized in that a metal-filled glue is used as the adhesive (6).

6. A method according to claim 5, characterized in that said glue is a silver-filled thixotropic epoxy paste.

7. An electrical connection obtained by implementing the method according to any one of claims 1 to 6, said connection being composed of a conductor and a connector pin (1), said pin including a sleeve (2), said sleeve being crimped on a non-stripped end (3) of the conductor, said sleeve and said end of the conductor being linked by an electrically-conductive adhesive (6).
